# EUROPÄISCHE PATENTSCHRIFT

(11) **EP 0 290 627 B1**
(45) Veröffentlichungstag und Bekanntmachung des Hinweises auf die Patenterteilung: **05.06.1991**
(21) Anmeldenummer: 87908018.2
(22) Anmeldetag: 16.11.1987
(51) Int. Cl.: F28D 15/00, F28D 15/02

(54) **Wärmerohr zur Kühlung von Stoffen**
Heat pipe for cooling substances
Tube caloporteur pour le refroidissement de materiaux

(30) Priorität: 18.11.1986 SU 4148435
(43) Veröffentlichungstag der Anmeldung: 17.11.1988
(73) Patentinhaber: KIEVSKY POLITEKHNICHESKY INSTITUT IMENI 50-LETIA VELIKOI OKTYABRSKOI SOTSIALISTICHESKOI REVOLJUTSII, Kiev, 252056 (SU); ODESSKY INZHENERNO-STROITELNY INSTITUT, Odessa, 270029 (UA)
(72) Erfinder: GERSHUNI, Alexandr Naumovich, Kiev, 252150 (SU); MAISOTSENKO, Valery Stepanovich, Odessa, 270104 (SU); ZARIPOV, Vladilen Kominovich, Kiev, 252098 (SU); SEMENA, Mikhail Grigorievich, Kiev, 252190 (SU)
(74) Vertreter: Lehn, Werner, Dipl.-Ing.
(86) Internationale Anmeldenummer: SU8700129
(87) Internationale Veröffentlichungsnummer: WO8804022

(56) Entgegenhaltungen:
- DE-A- 2 841 051
- FR-A- 2 373 768
- FR-A- 2 494 419
- GB-A- 2 167 550
- SU-A- 1 121 551
- US-A- 3 714 981
- SOVIET INVENTIONS ILLUSTRATED, Woche C29, 27. August 1980, Zusammenfassung Nr. 51408C/29, Derwent Publications Ltd, London, GB; & SU-A-700 771 (AS BELO HEAT MASS) 30-11-1979
- PATENT ABSTRACTS OF JAPAN, Band 9, Nr. 235 (M-415)[1958], 21. September 1985; & JP-A-60 89 687 (FUJI DENKI SOUGOU KENKYUSHO K.K.) 20-05-1985

## Beschreibung

Die Erfindung betrifft einen Kühler in Form eines Wärmerohres zur Kühlung von Stoffen.

Die Erfindung kann zur Kühlung von festen, flüssigen und gasförmigen Stoffen wie Nahrungsmittel, medizinische und biologische Präparate, chemische Substanzen usw. eingesetzt werden.

Außerdem kann die Erfindung zur Unterhaltung der Temperaturbedingungen beim Betrieb wärmebeanspruchter Teile verschiedener Ausrüstungen, Geräte und Apparate zur Anwendung kommen.

Es sind Kühler für Stoffe in Form eines Wärmerohres mit einer Verdampfungs- und einer Kondensationszone bekannt. In der Verdampfungszone wird dem zu kühlenden Stoff die Wärme entzogen und in der Kondensationszone wird die Wärme an das Kühlmittel abgegeben. Ein Nachteil dieser Kühler besteht darin, daß darin ein Kälteeffekt nicht erzielt werden kann, d.h. eine unter der Kühlmitteltemperatur liegende Temperatur auf der Oberfläche eines derartigen Rohres nicht erreicht werden kann. Ein weiterer Nachteil ist eine geringe Wärmeaustauschfläche des Wärmerohres beim Wärmeaustausch mit der Umgebung, wodurch die Möglichkeiten des Wärmerohres, den erforderlichen Wärmezustand der Objekte zu unterhalten, stark eingeschränkt werden sowie der durch das Wärmerohr als Wärmeübertragungselement zwischen den Strömen des "heißen" und des "kalten" Mediums zu übertragende Wärmestrom in einem geringen Wert abgegeben wird. Besonders stark kommt der genannte Nachteil unter den Bedingungen zur Geltung, wenn die Gasströme die Gehäuseoberfläche in der Verdampfungs- und in der Kondensationszone des Wärmerohres umspülen.

Es ist ein Kühler für Stoffe bekannt, der in Form eines Wärmerohres ausgebildet ist (S. Chi "Wärmerohre", Theorie und Praxis, Moskau, Mashinostroenie, 1981, S. 39 bis 40 Abb. 1.24, 1.25), das ein Gehäuse mit einer Verdampfungszone, in der dem zu kühlenden Stoff Wärme entzogen wird, und mit einer Kondensationszone, die mit durch einen Gasstrom gekühlten Außenrippen versehen ist, enthält. In diesem Kühler für Stoffe ist einer der obengenannten Nachteile beseitigt, und zwar ist die Wärmeaustauschfläche mit dem Gasstrom durch die vorhandenen Außenrippen wesentlich vergrößert. Jedoch ist der das Wärmerohr umspülende Gasstrom in keiner Weise beschränkt, was zu einer niedrigen Geschwindigkeit des Gases zwischen den Rippen führt, wodurch ein niedriger Wärmeabgabekoeffizient und eine geringe Kühlungswirksamkeit hervorgerufen werden.

Dieser Kühler wie auch der vorher beschriebene Kühler gestattet es, einen Stoff auf eine bestimmte Temperatur zu kühlen, die jedoch die Kühlmitteltemperatur überschreitet. Mit dem Kühler kann jedoch ein Stoff auf eine unter der Kühlmitteltemperatur liegende Temperatur nicht gekühlt werden, d.h. ein Kälteeffekt kann nicht erzielt werden.Zum Nachteil des Kühlers gehört auch der Umstand, daß die Wirksamkeit beim Kühlen eines Stoffes (bei einem vorgegebenen inneren Wärmewiderstand des Wärmerohres und einer vorgegebenen Kühlmitteltemperatur) nur durch eine Vergrößerung der Fläche der äußeren Berippung und durch eine intensivere Wärmeabgabe an den Gasstrom erhöht werden kann, wodurch die Masse, die Abmessungen, der Metallaufwand und der Energieverbrauch für den Lüfterantrieb vergrößert werden. Außerdem sind in dieser Hinsicht bestimmte Grenzen gesetzt, die durch physikalische Gesetzmäßigkeiten der Wärmeübertragungsprozesse bedingt sind.

Es ist auch ein Kühler bekannt, der aus einem Metallblock, an welchem eine Halbleitervorrichtung befestigt ist, und wenigstens einem Wärmerohr besteht (GB-A-2 167 550). Die Kondensationszone des Wärmerohres (oder der Wärmerohre) hat äußere Rippen und ist mit einem Mantel versehen, der für Bewegung eines Gasstromes von einer Seite offen ist. Im Gegensatz zu dem zuvor beschriebenen bekannten Kühler ermöglicht es das Vorhandensein des Mantels ein vernünftiges Leiten des Gasstromes mit einer Erhöhung seiner Geschwindigkeit zwischen den Rippen, woraus sich eine Erhöhung der Kühlungswirksamkeit ergibt. Abgesehen davon besitzt jedoch dieser bekannte Kühler alle weiteren Nachteile des zuvor beschriebenen Kühlers, d.h. immer noch unzureichende Kühlung der Halbleitervorrichtung, und die Unmöglichkeit, einen Kälteeffekt zu erzielen.

Ein Kälteeffekt kann mittels Kühlgeräten und -apparaten verschiedener Typen und Konstruktionen erzielt werden. Jedoch sind alle diese Kühler mit einer Reihe wesentlicher Nachteile behaftet: hoher Energieaufwand, der bei ihrem Masseneinsatz zu einer starken Zunahme des Energieverbrauches führt; Schwierigkeiten bei der Herstellung, beim Betrieb und bei der Reparatur, wodurch wesentliche Produktions- und Betriebskosten entstehen; Umweltgefährdung, die auf die Anwendung von Freon, Ammoniak und anderen toxischen Stoffen als Kühlmittel zurückzuführen ist.

Ein Ziel der Erfindung ist die Beseitigung der oben beschriebenen Nachteile.

Der Erfindung liegt die Aufgabe zugrunde, einen Kühler für Stoffe in Form eines Wärmerohres mit einer solchen konstruktiven Ausführung zu schaffen, daß der Kühler einen Kälteeffekt und eine erhöhte Kühlwirksamkeit hat.

Diese Aufgabe wird gelöst durch ein Wärmerohr zur Kühlung von Stoffen mit einer Verdampfungszone, in der dem zu kühlenden Stoff Wärme entzogen wird, und mit einer Kondensationszone, die mit von einem Gasstrom umspülten Außenrippen versehen ist, wobei das Wärmerohr einen Mantel hat, der für die Gasstromzufuhr von einer Seite offen ist, dadurch gekennzeichnet, daß die Außenrippen in dem Mantel derart angeordnet sind, daß ihre Stirnseiten mit der Wand des Mantels auf der anderen Seite einen Hohlraum für die Gasstromumkehr bilden, die benachbarten Rippen auf der Seite der Gaszufuhr zu Paaren unter Bildung von Kanälen zwischen jedem Paar und innerhalb jedes Paares hermetisch verbunden sind, die Wände der gebildeten Innenkanäle mit einem Überzug mit Kapillaren und Poren versehen sind, deren Enden mit einem flüssigen Medium in Berührung treten, und daß auf dem Mantel im Bereich der Innenkanäle an der Stelle der hermetischen Verbindung der Rippen zu Paaren Öffnungen für den Austritt des Abgases in die Atmosphäre vorgesehen sind.

Gemäß einer bevorzugten Ausführungsform ist in dem Mantel ein Wasserbehälter vorgesehen.

Durch die Ausführung des erfindungsgemäßen Kühlers bzw.

Wärmerohres ergibt sich die Möglichkeit, einen Kälteeffekt zu erzielen, d.h. einen Stoff auf eine unter der Kühlmitteltemperatur liegende Temperatur zu kühlen, und die Kühlwirksamkeit zu erhöhen.

Das Wesen der Erfindung besteht im folgenden. Da der Kühler mit einem Mantel versehen ist, der von der einen Seite offen ist, auf der anderen Seite ein Hohlraum für die Gasstromumkehr vorgesehen ist und die Rippen derart verbunden sind, daß Kanäle gebildet werden, kann der Gasstrom zuerst in die Kanäle (zwischen jedem Rippenpaar) geleitet werden, die durch die zu Paaren hermetisch verbundenen benachbarten Rippen gebildet sind, und dann nach dem Austritt aus diesen Kanälen im Hohlraum umgekehrt werden, der durch die Rippenstirnseiten und die Mantelwand gebildet ist, und in die Innenkanäle jedes Rippenpaares im Gegenstrom geleitet werden. Den an den Wänden der Innenkanäle befindlichen Überzug mit Kapillaren und Poren kann man mit einem flüssigen Medium durchtränken. Durch das Fließen des Gasstromes in diesen Kanälen wird dann eine Verdampfung der Flüssigkeit aus den Poren des Überzuges hervorgerufen. Im Ergebnis wird die Wärme von den Rippen und der Oberfläche des Wärmerohres in der Kondensationszone abgeführt und:
a) zwischen der Kondensations- und der Verdampfungszone entsteht ein Temperaturgradient und das Wärmerohr beginnt nach dem bekannten Verdampfungs- und Kondensationsprozeß zu funktionieren, wobei die Wärme von dem zu kühlenden Stoff abgeführt wird;
b) gleichzeitig wird der Gasstrom vorgekühlt, der in die Kanäle zwischen den Rippenpaaren geleitet ist und im Gegenstrom zum Gasstrom in den Innenkanälen fließt.

Wenn der vorgekühlte Gasstrom in die Innenkanäle gelangt, sinkt die Rippentemperatur ab, der Gasstrom nimmt die Wärme auf, wird feucht und durch die Öffnungen im Mantel in die Atmosphäre ausgestoßen. Durch die Senkung der Rippentemperatur wird die Temperatur der Kondensationszone und des zu kühlenden Stoffes erniedrigt,und es findet eine zusätzliche Kühlung des Gasstromes in den Kanälen zwischen den Rippenpaaren statt. Beim Ablauf des Prozesses in der beschriebenen Reihenfolge wird im Ergebnis erzielt, daß die Temperatur des zu kühlenden Stoffes auf eine unter der Temperatur des zuströmenden Gases liegende Temperatur erniedrigt wird, d.h. es wird ein Kälteeffekt gewährleistet. Somit wird durch die genannten Merkmale des Kühlers ein eigenartiger Kreislauf für Verdampfungskühlung erhalten, bei dem ein Gas (beispielsweise Luft) nicht aus der Umgebung wie beim üblichen Kreislauf, sondern bereits gekühltes, aus den Kanälen zwischen den Paaren austretendes Gas in die Innenkanäle eintritt, was im Unterschied zum üblichen Kreislauf es gestattet, die Kühlgrenze auf eine unter der Naßtemperatur der atmosphärischen Luft liegende Temperatur zu senken.

Zur VergröBerung der Oberfläche des durch die Luft umspülten Überzuges mit Kapillaren und Poren werden zweckmäßigerweise an dem Mantel im Bereich der Innenkanäle an der Stelle der hermetischen Verbindung der Rippen zu Paaren Öffnungen für den Austritt der Abluft in die Atmosphäre vorgesehen. Um weiterhin die Betriebszeit des Kühlers ohne Nachfüllen eines flüssigen Mediums zu verlängern, ist der Kühler mit dem Wasserbehälter in dem Mantel ausgerüstet.

Wenn der zu kühlende Stoff eine beträchtliche Wärme ständig entwickelt, kann seine Temperatur mit dem Kühler gemäß der Erfindung auf einen die Temperatur der zuströmenden Luft überschreitenden Wert gesenkt werden, wobei die Kühlwirksamkeit im Vergleich zu den bekannten bestehenden Kühlern in Form von Wärmerohren viel höher ist, d.h. es kann eine viel tiefer liegende Temperatur des zu kühlenden Stoffes als in den analogen bekannten Kühlern erreicht werden.

Folglich hat der erfindungsgemäße Kühler wesentliche Vorteile im Vergleich zu den bekannten Kühlern. Es wird z.B. in einem wie oben beschrieben ausgeführten Kühler auf der Basis eines kupfernen Wärmerohres mit einem Durchmesser von 14 mm, das eine Verdampfungs- und eine Kondensationszone von je 150 mm Länge hat und bei dem auf der Oberfläche der Kondensationszone rechteckige kupferne Querrippen mit einer Größe von 100 × 70 mm und einer Dicke von 0,5 mm in einem Abstand von 3 mm voneinander angeordnet sind, bei einer Temperatur der zuströmenden Luft von 20°C, einer relativen Feuchtigkeit von 50% und einem Durchsatz von 25 kg/h eine Oberflächentemperatur des Wärmerohres in der Verdampfungszone von 14,6°C erreicht, d.h. eine um 5,4°C unter der Temperatur der zuströmenden Luft liegende Temperatur erhalten. Wenn an der Oberfläche dieses Wärmerohres in der Verdampfungszone ein Objekt mit einer Wärmeentwicklung von 300 W angeordnet wird, erweist sich seine Temperatur als um 38°C tiefer liegend im Vergleich zur Temperatur des gleichen Objektes, das jedoch an einem Wärmerohr bekannter Konstruktion und gleicher Größe angeordnet wird, und um die gleiche Temperatur zu erreichen, muß das bekannte Wärmerohr eine Länge der Kondensationszone um das Zweifache, eine Masse und einen Metallaufwand um das 1,7 fache und einen Luftdurchsatz um das 2,1 fache größer als bei dem erfindungsgemäßen Wärmerohr haben.

Ein Kühler gemäß der Erfindung kann für Haushalt und Industrie als stationärer, tragbarer und in Transportmittel eingebauter Kühler hergestellt und verwendet werden. Weiterhin zeichnet sich ein Kühler gemäß der Erfindung durch einen niedrigen spezifischen Energieverbrauch, Zuverlässigkeit und Einfachheit im Betrieb, kleine Masse, geringe Abmessungen sowie Umweltfreundlichkeit aus.

Die Erfindung wird nachstehend anhand der Zeichnung beispielsweise erläutert. Es zeigen:
Fig. 1 einen Kühler in Form eines Wärmerohres gemäß der Erfindung im Längsschnitt,
Fig. 2 einen Schnitt nach der Linie II-II der Fig. 1, und
Fig. 3 eine abgewandelte Ausführungsform eines Kühlers gemäß der Erfindung im Längsschnitt.

Der Kühler (Fig. 1, 2) ist in Form eines axialen Wärmerohres 1 mit einer Verdampfungs- und einer Kondensationszone 2 bzw. 3 ausgebildet. An der Oberfläche der Kondensationszone 3 sind rechteckige Querrippen 4 vorgesehen. Der Kühler hat einen Mantel 5, der für die Zufuhr eines Gasstromes (beispielsweise eines Luftstromes) von der einen der Seiten offen ist. Im Mantel 5 sind die genannten Rippen 4 so angeordnet, daß ihre Stirnseiten mit der Wand des Mantels 5 auf der der Luftstromzufuhrseite gegenüberliegenden Seite einen Hohlraum A für die Luftstromumkehr bilden. Die benachbarten Rippen 4 sind auf der Luftzufuhrseite zu Paaren 6 unter Bildung von Kanälen 7 zwischen jedem Paar und von Kanälen 8 innerhalb jedes Paares hermetisch verbunden.

Die Wände der Innenkanäle 8 haben einen Überzug 9 mit Kapillaren und Poren, der nach einem beliebigen Verfahren unmittelbar auf den Rippen 4 hergestellt oder in einem bekannten Verfahren auf diese aufgetragen und befestigt ist. Die Enden des Überzuges 9 mit Kapillaren und Poren stehen mit einem flüssigen Medium wie Wasser 10 in Berührung, das sich in einem im Mantel 5 untergebrachten Behälter 11 befindet. Im Mantel 5 sind im Bereich der Innenkanäle 8 an der Stelle der hermetischen Verbindung der Rippen zu Paaren Öffnungen 12 für den Austritt der Abluft in die Atmosphäre vorgesehen.

Der Kühler für Stoffe funktioniert folgendermaßen: Ein Luftstrom aus der Umgebung wird in die Kanäle 7 zwischen jedem Paar 6 der Rippen 4 zugeführt, strömt durch diese Kanäle und gelangt in den Hohlraum A, wo er umgekehrt und in die Innenkanäle 8 geleitet wird. In den Innenkanälen 8 fließt die Luft im Gegenstrom zur Luft in den Kanälen 7. Beim Umspülen des mit dem Wasser 10 aus dem Behälter 11 benetzten feuchten Überzuges 9 mit Kapillaren und Poren durch die Luft verdampft die Feuchtigkeit, wodurch die Wärme von den Rippen 4 und der berippten Außenfläche der Zone 3 des Wärmerohres abgeführt wird. Der feuchte Abluftstrom tritt über die Öffnungen 12 in die Atmosphäre aus.

In einer anderen Ausführungsvariante kann der Kühler in Form eines Wärmerohres mit Längsrippen in der Kondensationszone ausgebildet werden. In diesem Fall fließen die Gasströme in den Kanälen parallel zur Wärmerohrachse.

In Fig. 3 ist eine weitere Ausführungsvariante der Erfindung gezeigt, die ein koaxiales Wärmerohr darstellt. In diesem Kühler sind die Verdampfungszone 2 und die Kondensationszone 3 als koaxial angeordnete Hüllen ausgeführt, und die Wärme wird von der Verdampfungszone auf die Kondensationszone nicht axial, wie in der Ausführungsform nach Fig. 1,2, sondern radial übertragen. Eine derartige konstruktive Lösung gestattet es, eine vom Standpunkt der Funktion bequem angeordnete Kühlkammer B für den zu kühlenden Stoff bei unveränderten Abmessungen des Kühlers zu schaffen. Die Konstruktionselemente und der Betrieb des Kühlers in dieser Ausführungsvariante sind ähnlich wie oben beschrieben.

Es ist ebenfalls eine Variante möglich, bei der der Kühler für Stoffe nicht aus einem einzigen Wärmerohr, sondern aus einem Satz von Wärmerohren besteht, bei denen die Kondensationszonen gemeinsame äußere Rippen haben, die in dem Mantel angeordnet sind.

## Patentansprüche

1. Wärmerohr (1) zur Kühlung von Stoffen mit einer Verdampfungszone (2), in der dem zu kühlenden Stoff Wärme entzogen wird, und mit einer Kondensationszone (3), die mit von einem Gasstrom umspülten Außenrippen (4) versehen ist, wobei das Wärmerohr einen Mantel (5) hat, der für die Gasstromzufuhr von einer Seite offen ist, dadurch **gekennzeichnet**, daß die Außenrippen (4) in dem Mantel (5) derart angeordnet sind, daß ihre Stirnseiten mit der Wand des Mantels (5) auf der anderen Seite einen Hohlraum (A) für die Gasstromumkehr bilden, die benachbarten Rippen (4) auf der Seite der Gaszufuhr zu Paaren (6) unter Bildung von Kanälen (7, 8) zwischen jedem Paar und innerhalb jedes Paares hermetisch verbunden sind, die Wände der gebildeten Innenkanäle (8) mit einem Überzug (9) mit Kapillaren und Poren versehen sind, deren Enden mit einem flüssigen Medium (10) in Berührung treten, und daß auf dem Mantel (5) im Bereich der Innenkanäle (8) an der Stelle der hermetischen Verbindung der Rippen (4) zu Paaren Öffnungen (12) für den Austritt des Abgases in die Atmosphäre vorgesehen sind.

2. Wärmerohr nach Anspruch 1, dadurch **gekennzeichnet**, daß im Mantel (5) ein Wasserbehälter (11) angeordnet ist.

## Claims

1. Heat exchange tube (1) for cooling substances with an evaporation zone (2) in which heat is extracted from the substance to be cooled, and with a condensation zone (3) which is provided with external fins (4) around which flows a gas stream, wherein the heat exchange tube has a jacket (5) which is open for supply of the gas stream on one side, characterised in that the external fins (4) are arranged in the jacket (5) in such a way that their end faces with the wall of the jacket (5) form on the other side a cavity (A) for changing the direction of the gas stream, the adjacent fins (4) on the gas supply side are hermetically connected in pairs (6), forming channels (7, 8) between each pair and within each pair, the walls of the inner channels (8) formed are provided with a coating (9) with capillaries and pores the ends of which come into contact with a liquid medium (10), and that in the jacket (5) in the region of the inner channels (8) at the point of hermetic connection of the fins (4) in pairs, openings (12) are provided for escape of the waste gas into the atmosphere.

2. Heat exchange tube according to claim 1, characterised in that a water reservoir (11) is arranged in the jacket (5).

## Revendications

1. Tube caloporteur (1) destiné à la réfrigération de matières, comportant une zone d'évaporation (2), dans laquelle de la chaleur est prélevée de la matière qu'il s'agit de réfrigérer, et une zone de condensation (3) qui est munie de nervures extérieures (4) qui sont balayées par un courant de gaz, le tube caloporteur comportant une enveloppe (5) qui est ouverte d'un côté pour permettre l'arrivée du courant de gaz, caractérisé en ce que des nervures extérieures (4) sont disposées sur l'enveloppe (5) de façon telle que leurs côtés frontaux forment avec la paroi de l'enveloppe (5) située de l'autre côté, un espace creux (A) destiné au passage du courant de gaz dans l'autre sens, en ce que les nervures voisines (4) sont reliées hermétiquement du côté de l'arrivée du gaz pour constituer des paires de nervures (6) qui forment des canaux (7, 8) entre chaque paire et sont hermétiquement reliés à l'intérieur de chaque paire, caractérisé de plus en ce que les parois des canaux intérieurs (8) ainsi formés sont munies d'un revêtement (9) comportant des capillaires et des pores, dont les extrémités sont en contact avec un milieu fluide (10) et en ce que sur l'enveloppe (5), sont prévues des ouvertures (12) pour la sortie du gaz évacué dans l'atmosphère, lesquelles ouvertures sont situées dans la zone des canaux intérieurs (8) à l'endroit de la liaison hermétique des nervures (4) formant des paires.

2. Tube caloporteur selon la revendication 1, caractérisé en ce qu'un récipient d'eau (11) est disposé dans l'enveloppe (5).
